# EUROPÄISCHE PATENTSCHRIFT

(11) **EP 0 150 665 B1**
(45) Veröffentlichungstag und Bekanntmachung des Hinweises auf die Patenterteilung: **11.01.1989**
(21) Anmeldenummer: 84810045.9
(22) Anmeldetag: 25.01.1984
(51) Int. Cl.: E05G 1/024

(54) **Beton-Sicherheitswand**
Concrete security wall
Paroi de sécurité en béton

(43) Veröffentlichungstag der Anmeldung: 07.08.1985
(73) Patentinhaber: Hügli Ingenieurunternehmung, CH-3006 Bern (CH)
(72) Erfinder: Hügli, Hans-Peter, CH-3014 Bern (CH)
(74) Vertreter: Keller, René, Dr.

(56) Entgegenhaltungen:
- EP-A- 0 067 616
- DE-C- 316 091
- FR-A- 1 460 567
- US-A- 1 815 187

## Beschreibung

Die vorliegende Erfindung betrifft eine Beton-Sicherheitswand wie sie insbesondere beim Tresorbau zur Anwendung kommt. Solche Wände, die natürlich auch Decken oder Böden sein können, sollen eine möglichst hohe Einbruchsicherheit bieten, und zwar gegen alle Einbruchstechniken, insbesondere sprengen, durchbohren mittels Kronenbohrer oder durchbrennen mittels Sauerstofflanze.

Zur Erhöhung der Sicherheit, beziehungsweise Erschwerung des Einbruchs ist eine Beton-Sicherheitswand gemäss Oberbegriff des Anspruchs 1 bekannt (US-A-1 815 187). Hierbei sind die Panzerelemente gegenseitig überlappend angeordnet, derart, dass in Wandlängsrichtung keine Lücken zwischen den Panzerelementen verbleiben.

Der vorliegenden Erfindung liegt die Aufgabe zugrunde, die Sicherheit einer Betonwand bedeutend zu erhöhen. Die Lösung dieser Aufgabe ist im Kennzeichen des Anspruchs 1 umschrieben. Die Panzerelemente sind so angeordnet, dass eine wirksame Querarmierung vorgesehen sein kann, derart, dass eine monolithische Betonstruktur vorhanden ist. Es wird damit praktisch unmöglich, einzelne Teile der Wand zu isolieren und separat zu durchbrechen.

Weitere Merkmale der Erfindung sind Gegenstand der abhängigen Ansprüche 2 bis 8.

Der Aufbau der Beton-Sicherheitswand, sowie deren Wirksamkeit wird im folgenden anhand eines Ausführungsbeispiels, von dem die Zeichnung einen Schnitt durch ein Wandstück zeigt, näher erläutert.

Die dargestellte Wand ist eine monolithische Betonkonstruktion, welche die übliche statische Armierung 1 mit Querarmierungen oder Verbindungsarmierungen 2 aufweist. Etwa symmetrisch zur Mittelebene der Wand sind in dieselbe abwechslungsweise in Richtung der Wanddicke versetzte streifenförmige Panzerplatten 3 aus Manganstahl eingegossen. Diese Platten 3 weisen beispielsweise eine Dicke von 5 mm auf und sie sind um 6-20 cm, je nach Wandstärke, gegeneinander versetzt. Bei einer Wandstärke von 60 cm kann beispielsweise die Versetzung 10 cm betragen. In Längsrichtung der Wand sind praktisch lückenlos Panzerelemente 3 vorhanden. Stellenweise kann jedoch in Längsrichtung eine Lücke von beispielsweise etwa 3 cm Breite für den Durchtritt der Querarmierungen 2 und den eventuellen Durchtritt von Schalungsbindern, die in der Zeichnung nicht dargestellt sind, vorhanden sein. In jedem Falle sind aber die einzelnen Panzerplatten allseitig von Beton umgeben, d. h. es entstehen zwischen den in Richtung der Wanddicke etwa hintereinander liegenden Kanten der Panzerelemente Betonbrücken, die zum Teil noch durch die Querarmierüng 2 zum Teil auch durch eine Montagearmierung verfestigt sind. Es liegt somit eine monolithische starre Betonstruktur vor, die vor allem vollkommen druckfest ist, jedoch auch eine erhebliche Zugfestigkeit aufweist. Die eben erwähnte Montagearmierung weist Längseisen 5 auf, zwischen welchen die Panzerelemente 3 stehen oder liegen und damit gesichert sind. Diese Montagearmierung ist mittels Bügeln 6, mit der statischen Armierung 1 verbunden. Die Montagearmierung weist ferner parallel zu den Panzerplatten 3 verlaufende Armierungseisen 7 auf.

Wie bereits erwähnt bietet die dargestellte Betonwand gegen jede der üblichen Einbruchstechniken hohe Sicherheit. Mittels Kronenbohrer kann man wohl von aussen bis zu einer der Panzerplatten 3 vorstossen, doch wird dann der Kronenbohrer auf der hochfesten Stahlplatte schleifen, wodurch der weitere Fortschritt mindestens erheblich verzögert wird. Bei Anwendung einer Sauerstofflanze wird in die Panzerplatte 3 nur ein verhältnismässig kleines Loch gebrannt, so dass dann innerhalb der Panzerplatte ein weiterer Abbau des Betons kaum mehr erfolgt, weil das Material nicht abfliessen kann und die Lanze erlöscht. Auch wenn der Beton lückenlos ausgebrannt ist, können die stehengebliebenen Stege der Panzerplatte nicht vor dem Ausbruch des davor liegenden Betons durchgetrennt werden. Durch Sprengung kann die Wand nur schwer durchschlagen und in genügendem Masse zerstört werden.

In einer Ausführungsvariante können die Panzerplatten mindestens einseitig mit einem Belag versehen sein, der mindestens bei thermischer Einwirkung behindernde Gase und/oder Dämpfe entwickelt. Diese Massnahme würde nicht nur den Einbruch zusätzlich behindern und verzögern, sondern der Belag ist zugleich mechanisch dämpfend ausgeführt, wodurch eine vorteilhafte Reflexion von Druckwellen bei der Explosion von Sprengladungen oder Bomben erfolgt.

## Patentansprüche

1. Beton-Sicherheitswand in deren Beton streifenförmige Panzerelemente (3) eingegossen sind, von welchen jedes allseitig von Beton umgeben ist, derart, dass eine monolithische Betonstruktur vorhanden ist, wobei zwischen in Richtung der Wanddicke versetzten Kanten der Panzerelemente (3) Betonbrücken und Armierungen (2) liegen, dadurch gekennzeichnet, dass zwischen in Richtung der Wanddicke etwa hintereinander liegenden Kanten von Panzerelementen (3) Lücken in Wandlängsrichtung vorhanden sind, in welchen Betonbrücken bestehen und in welchen Querarmierungen (2) liegen.

2. Wand nach Anspruch 1, dadurch gekennzeichnet, dass die Lücken eine Breite von etwa 3 cm aufweisen.

3. Wand nach Anspruch 2, dadurch gekennzeichnet, dass die Panzerelemente (3) planparallel zur äusseren Wandoberfläche angeordnet sind.

4. Wand nach Anspruch 2 oder 3, dadurch gekennzeichnet, dass die Panzerelemente (3) in Richtung der Wanddicke um 6 bis 20 cm versetzt sind.

5. Wand nach irgendeinem der Ansprüche 1-4, dadurch gekennzeichnet, dass die Panzerelemente (3) aus Manganstahl bestehen.

6. Wand nach einem der Ansprüche 1-5, dadurch gekennzeichnet, dass ausser der statischen Armierung (1) eine Montagearmierung (5, 6) für die Panzerelemente (3) vorgesehen ist.

7. Wand nach einem der Ansprüche 1-5, dadurch gekennzeichnet, dass die Panzerelemente (3) mit einem Belag versehen sind, der bei thermischer Einwirkung behindernde Gase und/oder Dämpfe entwickelt.

8. Wand nach Anspruch 7, dadurch gekennzeichnet, dass der Belag auch mechanisch dämpfend wirkt.

## Claims

1. A concrete security wall in the concrete of which armored, strip-shaped elements (3) are casted, each one of those being surrounded on all sides by concrete so that a monolithic concrete structure is present, concrete bridges and armatures (2) existing between edges of the armored elements offset in the direction of the wall thickness, characterized in that between the edges of the armored elements (3) located one behind the other Ln direction of the wall thickness, gaps are present in the longitudinal direction of the wall in which exist concrete bridges and in which lies transverse armatures (2).

2. A wall according to claim 1, characterized in that the gaps have a width of about 3 cm.

3. A wall according to claim 2, characterized in that the armored elements (3) are arranged with plane, parallel faces to the external surface of the wall.

4. A wall according to claim 2 or 3, characterized in that the armored elements (3) are offset of 6 to 20 cm in the direction of the width of the wall.

5. A wall according to any one of the claims 1-4, characterized in that the armored elements (3) are of manganese steel.

6. A wall according to one of the claims 1-5, characterized in that outside of the static armature (1), there is provided a mounting armature (5, 6) for the armored elements (3).

7. A wall according to one of the claims 1-5, characterized in that the armored elements (3) are provided with a coating which in presence of heat develops impeding gas or vapours.

8. A wall according to claim 7, characterized in that the coating acts also as a mechanical damping.

## Revendications

1. Paroi de sécurité en béton dans le béton de laquelle sont coulés des éléments d'armage en forme de bandes (3), chacun de ceux-ci étant entouré de tous côtés de béton, de manière qu'une structure de béton monolithique soit présente, des ponts de béton et des armatures (2) se trouvant entre les arêtes des éléments d'armage décalées en direction de l'épaisseur de la paroi, caractérisée en ce qu'entre les arêtes des éléments d'armage (3) situées l'une derrière l'autre en direction de l'épaisseur de paroi, des interstices sont présents en direction longitudinale de la paroi, dans lesquels existent des ponts de béton et dans lesquels se trouvent des armatures transversales (2).

2. Paroi selon la revendication 1, caractérisée en ce que les interstices ont une largeur d'environ 3cm.

3. Paroi selon la revendication 2, caractérisée en ce que les éléments d'armage (3) sont disposés à faces planes et parallèles à la surface extérieure de la paroi.

4. Paroi selon la revendication 2 ou 3, caractérisée en ce que les éléments d'armage (3) sont décalés de 6 à 20 cm en direction de l'épaisseur de la paroi.

5. Paroi selon l'une quelconque des revendications 1-4, caractérisée en ce que les éléments d'armage (3) sont en acier au manganèse.

6. Paroi selon l'une des revendications 1-5, caractérisée en ce qu'il est prévu, en dehors de l'armature statique (1), une armature de montage (5, 6) pour les éléments d'armage.

7. Paroi selon l'une des revendications 1-5, caractérisée en ce que les éléments d'armage (3) sont pourvus d'un revêtement qui, en présence d'une action thermique développe des gaz et/ou vapeurs gênants.

8. Paroi selon la revendication 7, caractérisée en ce que le revêtement agit aussi comme amortisseur mécanique.
